# EUROPÄISCHE PATENTSCHRIFT

(11) **EP 0 130 531 B1**
(45) Veröffentlichungstag und Bekanntmachung des Hinweises auf die Patenterteilung: **16.09.1987**
(21) Anmeldenummer: 84107320.8
(22) Anmeldetag: 22.06.1984
(51) Int. Cl.: H01R 23/68, H01R 23/70

(54) **Vorrichtung für die Verbindung von Kabeln mit den Anschlüssen von Leiterplatten**
Device for the connection of cables to the terminals of printed circuit boards
Dispositif pour connecter des câbles aux raccordements des plaquettes à circuit imprimé

(30) Priorität: 25.06.1983 DE 3323029
(43) Veröffentlichungstag der Anmeldung: 09.01.1985
(73) Patentinhaber: Licentia Patent-Verwaltungs-GmbH, 60596 Frankfurt (DE)
(72) Erfinder: Steuernagel, Gernot, Ing. grad., D-6050 Offenbach (DE); Bohnenberger, Willy, Dipl.-Ing., D-6451 Mainhausen 2 (DE)
(74) Vertreter: Lertes, Kurt, Dr.

## Beschreibung

Die Erfindung bezieht sich auf eine Vorrichtung für die Verbindung von Kabeln mit den Anschlüssen von Leiterplatten, die elektronische Bauelemente tragen und in Magazinen parallel zueinander angeordnet sind.

Leiterplatten mit elektrischen bzw. elektronischen Bauelementen werden häufig in Geräten jeweils mit einer Rückwandverdrahtungsplatte verbunden, auf der die Leiterbahnen für die gegenseitige Verbindung der Anschlüsse der einzelnen Leiterplatten angeordnet sind. Von der Rückwandverdrahtungsplatte gehen auch Leitungen bzw. Kabel zu externen Einheiten oder Geräten aus.

Die Rückwandverdrahtungsplatte, die z.B, in Multilayer-Technik gebildet ist, kann mit Einpressstiften versehen werden, die bedarfsweise mit metallisierten Bohrungen der Rückwandverdrahtungsplatte Kontakte bilden. Die Einpressstifte ragen über die beiderseitigen Leiterplattenebenen hinaus. Auf derjenigen Seite der Rückwandverdrahtungsplatte, die den elektronische Bauelemente tragenden Leiterplatten zugewandt ist, umgeben Rahmen jeweils parallele Reihen von Einpressstiften, die in einem für Steckverbinder festgelegten Abstand voneinander angeordnet sind. Die Rahmen dienen als Führung für Federleisten, die mit den Leiterplatten verbunden sind. Auf der den Leiterplatten abgewandten Seite der Rückwandverdrahtungsplatte sind an den Enden der parallelen Reihen von Einpressstiften Abstandshalter angeordnet, auf denen jeweils weitere Rahmen befestigt sind, die die über die Abstandshalter hinausragenden Enden der Einpressstifte umgeben. Auf den zwischen der Rückwandverdrahtungsplatte und der Unterseite der Rahmen verlaufenden Abschnitten der Einpressstifte können Wire-Wrap-Verbindungen angeordnet sein. Die Rahmen bilden Führungen für Steckerelemente, die auf die Enden der Einpressstifte aufgesteckt werden.

Der Aufwand für die Verbindung der die elektronischen Bauelemente tragenden Leiterplatten mit Kabeln ist bei der vorstehend beschriebenen Anordnung relativ gross. Die für den Anschluss der Kabelstecker vorgesehenen Rahmen sind hauptsächlich nur zusammen mit den Einpressstiften in Rückwandverdrahtungsplatten einsetzbar.

Der Erfindung liegt die Aufgabe zugrunde, eine Vorrichtung für den Anschluss von Kabeln an mit elektronischen Bauelementen bestückten Leiterplatten zu entwickeln, die bei möglichst geringem Aufwand einen Anschluss von Kabeln mit den vorderen Stirnseiten und/oder den rückwärtigen Stirnseiten der Leiterplatten ermöglicht.

Die Aufgabe wird erfindungsgemäss durch die im Anspruch 1 beschriebenen Massnahmen gelöst.

Die auf die Rückwandverdrahtungsplatte aufgesetzten Führungsrahmen sind Leergehäuse von Messerleisten. Es werden deshalb für die Verbindung der Leiterplatten mit der Rückwandverdrahtungsplatte und den Kabelsteckern kommerziell verfügbare Teile eingesetzt, die in grösserem Umfang auch noch anderweitig für die Herstellung von Verbindungen verwendet werden. Damit lässt sich eine besonders wirtschaftliche Lösung erreichen. Falls die auf einer Stirnseite der Leiterplatte möglichen externen Anschlüsse nicht ausreichen, kann auch noch die andere Stirnseite mit einer Messerleiste versehen werden, die in Verbindung mit einem Führungsrahmen an die Stelle der üblichen Frontplatten tritt. Der Führungsrahmen wird an den horizontalen Tragschienen angeschraubt. Der Führungsrahmen, der die Messerleiste an der Vorderseite der jeweiligen Leiterplatte umgibt, ist ein Teil, das unter Umständen nicht so vielseitig verwendbar ist wie die übrigen Bauelemente für die Herstellung der Verbindungen von den Leiterplatten zu der Rückwandverdrahtungsplatte bzw. zu den Käbelsteckern. Da für die Rückwandverdrahtungsplatte nur kommerziell verfügbare, kostengünstige Messerleisten und Leergehäuse benötigt werden, um die Anschlussmöglichkeit für Kabel zu schaffen, ist es zweckmässig, die Rückwandverdrahtungsplatten an allen Leiterplattenplätzen mit diesen Bauelementen auszustatten, auch wenn nicht alle Leiterplattenplätze im jeweiligen Gerät von Anfang an mit Leiterplatten besetzt werden. Der Aufwand, der sich für die Bestückung aller Leiterplattenplätze mit Verbindungselementen ergibt, ist wesentlich geringer als der für eine nachträgliche Erweiterung erforderliche Aufwand, wenn das Gerät erweitert werden soll und zusätzliche Leiterplatten in die vorhandenen Leerstellen eingesetzt werden müssen.

Bei einer bevorzugten Ausführungsform ist vorgesehen, dass die in die Führungsrahmen einsteckbaren Federleisten mit Schneidelementen für den Anschluss von Drähten in Schneid-Klemm-Technik ausgebildet sind. Die einzelnen Adern der anzuschliessenden Rundleiterkabel lassen sich mit den vorstehend beschriebenen Kabelsteckern rationell und schnell verbinden. Es ist dabei möglich, zu- und abgehende Leitungen über beispielsweise 64polige Kabelstecker anzuschliessen.

Vorteilhafte Ausgestaltungen und Weiterbildungen der in den Ansprüchen 1 und 2 angegebenen Massnahmen sind in den Ansprüchen 3 und 4 beschrieben.

Die Erfindung wird im folgenden an Hand eines in einer Zeichnung dargestellten Ausführungsbeispiels näher erläutert, aus dem sich weitere Vorteile ergeben.

Es zeigen
Figur 1 eine perspektivische Ansicht einer Vorrichtung für den Anschluss von Kabeln an die rückwärtigen Stirnseiten von Leiterplatten in aus: einandergezogenem Zustand,
Figur 2 eine perspektivische Ansicht einer Vorrichtung für den Anschluss von Kabeln an die vorderen Stirnseiten von Leiterplatten in auseinandergezogenem Zustand.

Eine Rückwandverdrahtungsplatte 1 enthält parallele Reihen von Löchern 2, die in einem vorgegebenen Abstand voneinander angeordnet sind. Der Abstand entspricht der Teilung von Stiften 3 einer Messerleiste 4. Die Messerleiste 4 enthält parallele Reihen von geraden Stiften 3, von denen einer im einzelnen in der Zeichnung dargestellt ist. An den beiden Enden der Messerleiste 4 sind Löcher 5 vorgesehen, die parallel zu den Stiften 3 verlaufen. Mittels in die Löcher eingesetzter Schrauben 6 wird die Messerleiste 4 an der Rückwandleiterplatte 1 befestigt. In montiertem Zustand ragen die Stifte 3 über die Oberfläche der Rückwandverdrahtungsplatte 1 hinaus. In die Messerleiste 4 sind Leiterplatten 7, die elektrische bzw. elektronische Bauelemente tragen, mit Federleisten 8 eingesteckt, die jeweils an der rückwärtigen Seite der Messerleiste 4 befestigt sind.

Die über die Oberfläche der Rückwandverdrahtungsplatte 1 hinausragenden Enden der Stifte 3 sind in parallelen Reihen von einem Führungsrahmen 9 für Messerleisten umgeben. Die Führungsrahmen 9 haben Löcher 10, durch die die Stifte 3 hindurchragen. Die Schrauben 6 und nicht näher dargestellte Muttern dienen gleichzeitig zur Befestigung der Führungsrahmen 9 an der Rückwandverdrahtungsplatte 1. Die Führungsrahmen 9 weisen an ihren Seiten längliche Vorsprünge 11 mit Ausnehmungen 12 auf, in die Verriegelungshaken 13 mit ihren gabelförmigen Enden 14 eingesetzt werden. Der Führungsrahmen 9 mit den über die Löcher 10 hinausragenden Enden der Stifte 3 wird mit einer zweiten Federleiste 15 vereinigt, die nach einer Seite vorstehende Schneidelemente 16 für den Anschluss von Drähten in Schneid-Klemm-Technik aufweist. An der zweiten Federleiste 15 wird ein Drahtführungselement 17 befestigt, das nicht näher dargestellte Kanäle enthält, die an den Stellen der Schneidelemente 16 enden. In die Kanäle werden die freien Enden der Drähte 18 eines Kabels 19 eingesteckt, das zu externen Einheiten oder Geräten verlegt sein kann. Die zweite Federleiste 15 enthält Ausnehmungen 20 in den Längsseiten. Zwei Kabelgehäusehalbschalen 21, 22 weisen Vorsprünge 23 auf, die in die Ausnehmungen 20 eingreifen, wenn die Kabelgehäusehalbschalen 21, 22 über der Federleiste 15 und dem Drahtführungselement 17 aneinandergelegt werden. Dabei greifen nicht näher bezeichnete Rastelemente der Gehäusehalbschalen ineinander und bewirken eine feste Verbindung zwischen den Gehäusehalbschalen 21, 22 und der zweiten Federleiste 15 bzw. dem Drahtführungselement 17. In den Gehäusehalbschalen 21, 22 sind Ausnehmungen 24 für den Durchlass der Kabel 19 vorgesehen. Weiterhin befinden sich in den Gehäusehalbschalen 21, 22 Einspannelemente 25 für die Kabel 19.

Auf der Rückwandverdrahtungsplatte 1 ist eine der Anzahl der Leiterplattenplätze entsprechende Zahl von Messerleisten 4 und Führungsrahmen 9 befestigt. Der Übersichtlichkeit wegen sind diese Teile in Fig. 1 nur einmal dargestellt. Bedarfsweise werden die Leiterplatten 7 in die entsprechenden Leiterplattenplätze eingesetzt. Über die durchkontaktierten Löcher 2, die mit nicht dargestellten Leiterbahnen der Rückwandverdrahtungsplatte verbunden sind, können Verbindungen zwischen Stiften 3 von verschiedenen Messerleisten 4 erzeugt werden. Gegebenenfalls wird als Rückwandverdrahtungsplatte eine Multilayer-Platte verwendet.

Die Gehäusehalbschalen 21, 22 sind mit seitlichen Vorsprüngen 49 versehen, die Aussparungen zur Aufnahme der Enden der Verriegelungshaken 13 haben, die mit Rastnasen 26 gehalten werden. Bei der Messerleiste 4 und dem Führungsrahmen 9 handelt es sich um kommerziell verfügbare, in grossem Umfang verwendete Bauteile, die nicht nur für Rückwandverdrahtungsplatten eingesetzt werden. Diese Bauteile sind kostengünstig zu erhalten. Daher lässt sich die Vorrichtung für den Anschluss der Kabel an die Leiterplatten 7 wirtschaftlich herstellen.

An den vorderen Stirnseiten 27 der Leiterplatten 7 können bedarfsweise zweite Messerleisten 28 befestigt sein, wenn die Anzahl der Anschlüsse an der hinteren Stirnseite 29 nicht ausreicht. Die zweite Messerleiste 28 ist von einem zweiten Führungsrahmen 30 umgeben, dessen Abmessungen an die Frontplatten 31 von Rückwandverdrahtungsplatten angepasst ist, die üblicherweise an Schienen 32 befestigt sind. Der zweite Führungsrahmen 30 enthält an seinen Enden 33, 34 Aussparungen 35 zur Aufnahme von Einsätzen, mit denen er an den Schienen 32 angeschraubt wird. Die Befestigung kann mittels Schrauben und Gewindeleisten erfolgen, die in nicht näher bezeichnete Nuten der Schienen 32 eingesetzt sind. Vorzugsweise sind die Aussparungen 35 länglich ausgebildet und dienen zur Aufnahme eines elastischen Zwischenstücks 36, das mittels der Schrauben 37 mit der Gewindeleiste 38 verbunden wird. Der zweite Führungsrahmen 30 umgibt die zweite Messerleiste 28, deren Messerstifte 39 in Federn einer dritten Federleiste 40 eingreifen, die mit der zweiten Messerleiste 28 verbunden wird. Die dritte Federleiste 40 entspricht im Aufbau der zweiten Federleiste 15. Gleiche Elemente an diesen Federleisten 15 und 40 wurden daher mit gleichen Bezugsziffern versehen.

Auf die dritte Federleiste 40 wird ein zweites Drahtführungselement 41 aufgesetzt, dessen Aufbau demjenigen des ersten Drahtführungselements 17 entspriche. Das zweite Drahtführungselement 41 enthält Kanäle, in die die freien Enden von Drähten 43 eingeführt sind. Die Drähte 43 verlaufen bis zu Stellen, an denen sie mit den Schneidelementen 16 in Schneid-Klemm-Technik verbunden sind. Die Drähte gehören zu einem Kabel 44, das zu externen Einheiten oder zu anderen Verbindungsstellen auf der Vorderseite oder der Rückseite der Leiterplatten 7 verläuft. Die dritte Federleiste 40 und das zweite Drahtführungselement 41 werden von zwei Gehäusehalbschalen 45, 46 in deren vereinigtem Zustand gehalten. Die Gehäusehalbschalen 45, 46 stimmen im Aufbau mit den Gehäusehalbschalen 21, 22 überein. In Aussparungen 47 von seitlichen Vorsprüngen der Gehäusehalbschalen 45, 46 sind Verriegelungshaken 13 einsetzbar, deren gabelförmige Enden in Ausnehmungen 48 des zweiten Führungsrahmens 30 eingreifen.

## Patentansprüche

1. Vorrichtung für die Verbindung von Kabeln mit den Anschlüssen von Leiterplatten (7), die elektronische Bauelemente tragen und in Magazinen parallel zueinander angeordnet sind, dadurch gekennzeichnet, dass Leiterplatten (7) an ihren rückwärtigen Seiten (29) Federleisten (8) aufweisen, die in Messerleisten (4) einsetzbar sind, die an einer quer zu den Leiterplatten (7) verlaufenden Rückwandverdrahtungsplatte (1) befestigt sind und die gerade Stifte (3) enthalten, die durch Löcher (2) in der Rückwandverdrahtungsplatte (1 ) ragen, dass die über die Rückwandverdrahtungsplatte (1 ) hinausragenden Enden der Stifte (3) reihenweise von Führungsrahmen (9) für zweite Federleisten (15) umgeben sind, dass in die Führungsrahmen (9) diese an Kabel (19) angeschlossenen zweiten Federleisten (15) einsteckbar sind und dass wahlweise an den vorderen Stirnseiten (27) der Leiterplatten (7) zweite Messerleisten (28) befestigt sind, die von einem an die Abmessungen der Frontplatten (31) von Rückwandverdrahtungsplatten (1 ) angepassten zweiten Führungsrahmen (30) umgeben sind.

2. Vorrichtung nach Anspruch 1, dadurch gekennzeichnet, dass die in die ersten und zweiten Führungsrahmen (9, 30) einsteckbaren zweiten bzw. dritten Federleisten (15, 40) mit Schneidelementen (16) für den Anschluss von Drähten (18, 43) in Schneid-Klemm-Technik ausgebildet sind.

3. Vorrichtung nach Anspruch 1 oder 2, dadurch gekennzeichnet, dass die zweiten und dritten Federleisten (15, 40), die mit einem Drahtverteilungselement (17, 41) verbunden sind, von einem Gehäuse umgeben sind, das aus zwei miteinander in Rastverbindung stehenden Gehäusehalbschalen (21, 22; 45, 46) besteht.

4. Vorrichtung nach Anspruch 3, dadurch gekennzeichnet, dass jeweils eine Gehäusehalbschale (22; 46) einen seitlichen Vorsprung (25) mit Ausnehmungen (47) aufweist, in die Verriegelungshaken (13) einsetzbar sind, mit denen das Gehäuse an den Führungsrahmen (9, 30) verriegelbar ist.

5. Vorrichtung nach einem der vorausgehenden Ansprüche, dadurch gekennzeichnet, dass der an der Leiterplatte (7) befestigte zweite Führungsrahmen (30) längliche Aussparungen (35) enthält, in die Federelemente (36) einsetzbar sind, über die die Leiterplatte (7) mit Querschienen (32) verbunden ist.

## Claims

1. Device for the connection of cables with the terminals of conductor plates (7), which carry electronic components and are arranged one parallelly to the other, characterised thereby, that the conductor plates (7) at their rearward sides (29) display spring strips (8), which are insertable into blade strips (4), which are fastened at a rear wall wiring plate (1) extending transversely to the conductor plates (7) and contain straight pins (3), which project through holes (2) in the rear wall wiring plate (1), that those ends of the pins (3), which project beyond the rear wall wiring plate (1), are surrounded row-by-row by guide frames (9) for second spring strips (15), that these second spring strips (15) are connected to cables (19) and pluggable into the guide frames (9) and that second blade strips (28), which are surrounded by a second guide frame (30) matched to the dimensions of the front plates (31 ) of rear wall wiring plates, are selectably fastened at the front end faces (27) of the conductor plates (7).

2. Device according to claim 1, characterised thereby, that the second or third spring strips (15, 40), which are pluggable into the first-and second guide frames (9, 30), are constructed with cutting elements (16) for the connection of wires (18, 43) in cutting-clamping technique.

3. Device according to claim 1 or 2, characterised thereby, that the second or third spring strips (15, 40), which are connected with a wire distribution element (17, 41), are surrounded by a housing which consists of two half housing shells (21, 22; 45, 46) standing in detent connection each with the other.

4. Device according to claim 3, characterised thereby, that one half housing shell (22; 46) displays a lateral projection (25) with recesses (47), into which latching hooks (13) are insertable, by which the housing is latchable to the guide frame (9; 30).

5. Device according to one of the preceding claims, characterised thereby, that the second guide frame (30), which is fastened to the conductor plate (7), contains elongate recesses (35) into which spring elements (36) are insertable, by way of which the conductor plate (7) is connected with transverse rails (32).

## Revendications

1. Dispositif pour le raccordement de câbles aux bornes de cartes ou plaques à circuits imprimés (7), qui portent des composants électroniques et sont disposées parallèlement dans des magasins, caractérisé en ce que les cartes à circuits imprimés (7) présentent, sur leurs bords arrière (29), des réglettes multipolaires à ressorts (8) pouvant être emboîtées sur des réglettes à lames (4) qui sont fixées à une plaque de câblage de paroi arrière (1 ), s'étendant transversalement aux cartes à circuits imprimés (7), et qui contiennent des lames ou broches plates (3) droites qui font saillie à travers des trous (2) de la plaque de câblage arrière (1 ), que les extrémités des broches (3), dépassant de la plaque de câblage arrière (1 ), sont entourées, rangée par rangée, par des cadres-guides (9) pour des deuxièmes réglettes à ressorts (15), que ces deuxièmes réglettes à ressorts (15), connectées à des câbles (19), peuvent être introduites dans ces cadres-guides (9) et que, si désiré, des deuxièmes réglettes à lames (28) sont fixées aux bords d'extrémité avant (27) des cartes à circuits imprimés (7) et sont entourées par des deuxièmes cadres-guides (30) adaptés aux dimensions des plaques frontales (31 ) de plaques de câblage arrière.

2. Dispositif selon la revendication 1, caractérisé en ce que les deuxièmes ou troisièmes réglettes à ressorts (15,40), introduisibles dans les premiers, respectivement les deuxièmes cadres-guides (9, 30), sont réalisées avec des éléments coupants (16) pour le raccordement de fils (18, 43) selon la technique de coupe-serrage.

3. Dispositif selon la revendication 1 ou 2, caractérisé en ce que les deuxièmes et les troisièmes réglettes à ressorts (15, 40), reliées à un élément de répartition de fils (17, 41 ), sont entourées par un boîtier qui est constitué de deux demi-coquilles (21, 22; 45, 46) assemblées avec encliquetage.

4. Dispositif selon la revendication 3, caractérisé en ce que l'une des demi-coquilles (22; 46) présente une saillie latérale (49) avec des évidements (47) dans lesquels peuvent être introduits des crochets de verrouillage (13) au moyen desquels le boîtier peut être verrouillé sur le cadre- guide (9; 30).

5. Dispositif selon une des revendications précédentes, caractérisé en ce que le deuxième cadre-guide (30), fixé à la carte à circuits imprimés (7), présente des évidements oblongs (35) dans lesquels peuvent être placés des éléments élastiques (36) par l'intermédiaire desquels la plaque à circuits imprimés (7) est reliée à des rails transversaux (32).
